# EUROPÄISCHE PATENTANMELDUNG

(11) **EP 4 614 734 A1**
(43) Veröffentlichungstag der Anmeldung: **10.09.2025**
(21) Anmeldenummer: 25161633.0
(22) Anmeldetag: 04.03.2025
(51) Int. Cl.: H01R 13/02, H01R 13/52

(54) **ABGEDICHTETE STECKVERBINDUNG MIT WENIGSTENS ZWEITEILIGEM KONTAKTELEMENTAUFBAU**

(30) Priorität: 07.03.2024 DE 102024106530
(71) Anmelder: Amphenol Tuchel Industrial GmbH, 74080 Heilbronn (DE)
(72) Erfinder: GÖRL, Ann-Kathrin, 74251 Lehrensteinsfeld (DE)
(74) Vertreter: Staeger & Sperling Partnerschaftsgesellschaft mbB

(57) **Zusammenfassung**

Die Erfindung betrifft einen Steckverbindung zur Bereitstellung einer lösbaren, elektrisch leitenden Verbindung, aufweisend einen Steckverbinderstecker mit einem Steckverbindersteckergehäuse und einen Steckverbindergegenstecker mit einem Steckverbindergegensteckergehäuse, wobei jeweils wenigstens ein Kontaktelement innerhalb des Steckverbindersteckers und des Steckverbindergegensteckers angeordnet ist, wobei die Steckverbindung gegen äußere Umwelteinflüsse abgedichtet ist, wobei das wenigstens eine Kontaktelement im Wesentlichen zweiteilig aufgebaut ist und die Abdichtung gegen äußere Umwelteinflüsse durch ein mehrstufiges Dichtungssystem erfolgt.

## Beschreibung

Die Erfindung betrifft eine Steckverbindung zur Bereitstellung einer lösbaren, elektrisch leitenden Verbindung, aufweisend einen Steckverbinderstecker mit einem Steckverbindersteckergehäuse und einen Steckverbindergegenstecker mit einem Steckverbindergegensteckergehäuse, wobei jeweils wenigstens ein Kontaktelement innerhalb des Steckverbindersteckers und des Steckverbindergegensteckers angeordnet ist, wobei die Steckverbindung gegen äußere Umwelteinflüsse abgedichtet ist.

Zur Kontaktierung oder Herstellung lösbarer, elektrisch leitender Verbindungen werden Steckverbinder in unterschiedlichsten Ausbildungen und Varianten eingesetzt. Steckverbindungslösungen sind in einer Vielzahl verschiedener Ausbildungen verfügbar, beispielsweise hinsichtlich der Polzahl, elektrischer Leistungen und der Konditionierung unterschiedlichster äußerer Einwirkungen wie Feuchte, Temperatur, korrosive Medien oder mechanischer Belastungen.

Je nach Umgebungsbedingungen und den sich daraus ergebenden Einwirkungen auf Steckverbindungen muss sichergestellt sein, dass die Kontaktierungsaufgabe dauerhaft, zuverlässig und störungsfrei realisiert wird. Um dieses Ziel zu erreichen sind Schutzarten definiert worden, welche durch IP-Codes (IP = International Protection) ausgedrückt werden und denen Prüfungsverfahren mit verschiedenen Umgebungsbedingungen hinterlegt sind.

Steckverbinder, insbesondere zur Realisierung verschiedener Schutzarten beziehungsweise IP-Codes, IP-Klassen sind in vielen Fällen von Gehäusen umschlossen, eingehaust, teil- oder vollständig abgedichtet oder auch abgeschirmt. Andere Anforderung wie beispielsweise Abdichtung der Kontaktierungselemente, Zugentlastung der angeschlagenen elektrisch leitenden Kabel und Leitungen, Kontaktierungsvielzahl auf engem Raum und so weiter können weitere besondere Anforderungen an Steckverbindergehäuse nach sich ziehen.

Für Steckverbindungen mit axial zueinander fluchtenden Steckverbindungspartnern oder deren abgewinkelter Lage zueinander - sogenannte Winkelstecker - sind konstruktive Lösungen verfügbar, deren Steckverbinderstecker zwei oder mehrere Steckverbindergehäuseteile aufweisen, welche durch Zusammenlegen zu einem Steckverbindergehäuse montiert werden. Neben der kostentreibenden Mehrteiligkeit sind mehrere Dichtungsebenen zwangsläufige Folge, die Potential und mögliches Risiko für Undichtigkeiten beinhalten.

Ein Beispiel für abgedichtete Steckverbindungslösungen zeigt die DE 10 2014 106 355 A1. Vorgestellt ist ein Rundsteckverbinder umfassend ein metallisches Gehäuse mit einem zylindrisch geformten hohlen Aufnahmeabschnitt zur Aufnahme eines passenden Kunststoffkontakteinsatzes mit einem zylindrisch geformten Halte- und Dichtabschnitt, wobei die Innenwand im Bereich des Aufnahmeabschnittes mit wenigstens einem ringförmig umlaufenden Rastelement ausgebildet ist, zum dichtenden Eingriff in die Wandung des Halteabschnittes. Das Rast- und Dichtelement fungiert sowohl als mechanische Verbindung zwischen dem Kontakteinsatz und dem Rundsteckverbinder als auch abdichtend durch eine dichtende Funktion, da in Folge des Eingrabens der Rastelemente des Rast- und Dichtelementes in die Wandung des Kontakteinsatzes eine vollständig ringförmig umlaufende Dichtung geformt wird.

Die Abdichtung eines Steckverbinders mittels einer separaten Dichtung stellt die DE 10 2014 112 045 B4 vor. Beschrieben ist ein Steckverbindergehäuse mit einem Dichtelement zur Abdichtung eines Litzenleiterbündels für einen Steckverbinder umfassend einen im Wesentlichen zylinderförmigen Dichtkörper mit wenigstens zwei Litzenleiterkanälen, vorzugsweise mehreren unterschiedlichen Litzenleiterkanälen mit unterschiedlichem Querschnitt, wobei die jeweiligen Litzenleiterkanäle an wenigstens einem Innenabschnitt sich verjüngen bzw. sich in den Litzenleiterkanal hinein erstrecken und dadurch eine den querschnittreduzierende bzw. verjüngende Auswölbungen aufweisen. Das Dichtelement ist derart ausgestaltet, dass die Presskräfte an geeigneten Passagen der Litzenleiterkanäle auf die Litzenleiter wirken und ferner weiterhin Presskräfte auftreten, sobald das Dichtelement in einen bestimmungsgemäßen Steckverbinder bzw. einen Aufnahmeraum eines Steckverbindergehäuses eingesetzt werden.

Werden Steckverbindungen in maritimem Umfeld eingesetzt sind die Anforderungen an abgedichtete Steckverbindungslösungen besonders hoch. Die DE 10 2007 021 536 B4 stellt einen wasserdichten Steckverbinder mit eng zueinander beabstandeten Steckkontakten vor, umfassend ein Außengehäuse, das einen Anschlussaufnahmeteil und einen Drahtdichtungs-Einpassteil, wobei der Anschlussaufnahmeteil eine Vielzahl von Anschlussaufnahmekammern aufweist und wobei die Anschlussaufnahmekammern eine Vielzahl von Anschlüssen aufnehmen, die mit Elektrodrähten mit einem ersten Abstand verbunden sind, wobei der Drahtdichtungs-Einpassteil eine Drahtdichtung aufweist, wobei die Drahtdichtung umfasst: einen Ausführteil, um die Elektrodrähte nach außen zu führen, ein Dichtungsglied, das zwischen dem Anschlussaufnahmeteil und dem herausgeführten Teil angeordnet ist, damit die Vielzahl von Elektrodrähten hindurchgehen kann, und einen Abstandeinstellteil, der zwischen der Anschlussaufnahmekammern und dem Dichtungsglied angeordnet ist, um den ersten Abstand zu einem zweiten Abstand einzustellen.

Neben dem im maritimen Umfeld besonders wichtigen Erfordernis sehr zuverlässiger Abdichtungslösungen von Steckverbindungen im zusammengesteckten Zustand können aggressive Umweltbedingungen wie beispielsweise salzhaltige Seeluft, Feuchte, heiße Gase etc. auf die Steckverbindung einwirken. Insbesondere wenn Steckverbindungen nicht zusammengesteckt sind bedeutet dies, dass die direkte Einwirkung auf die Kontaktelemente möglich ist, weil die abdichtende Funktion der Steckverbindung nur im zusammengesteckten Zustand vorliegt. Dadurch können Kontaktelemente sehr viel schneller an ihren Oberflächen angegriffen werden oder korrodieren mit der Folge, dass die Lebensdauer der Steckverbindung reduziert und/oder die Funktionalität hinsichtlich lösbarer Übertragung elektrischer Energie unzuverlässig wird.

Es ist Aufgabe der Erfindung, lösbare, elektrisch leitende Steckverbindungen im gesteckten Zustand sehr zuverlässig gegen äußere Umwelteinflüsse abzudichten und gleichzeitig deren Lebensdauer zu steigern.

Zur Lösung der Aufgabe schlägt die Erfindung Kontaktelemente mit einem im Wesentlichen zweiteiligen Aufbau vor und kombiniert diesen Kontaktaufbau mit einem mehrstufigen Dichtungssystem innerhalb des Steckverbinders.

Das erfindungsgemäße, im Wesentlichen zweiteilige Kontaktelement ist gebildet durch ein erstes Kontaktteilelement und wenigstens ein zweites Kontaktteilelement. Das erste Kontaktteilelement ist innerhalb eines Steckverbindersteckergehäuses oder eines Steckverbindergegensteckergehäuses festgelegt. Das zweite Kontaktteilelement kann als Steckkontaktpin oder als Steckkontaktbuchse ausgebildet sein. Die Kontaktteilelemente sind lösbar miteinander verbunden, sodass bei einem Verschleiß, Korrosion oder einer anderen lebensdauerbeeinträchtigenden Schädigung des zweiten Kontaktteilelement dieses durch die lösbare Verbindung mit dem ersten Kontaktteilelement demontiert und durch ein neues zweites Kontaktteilelement ersetzt werden kann. Durch den Austausch lediglich des geschädigten zweiten Kontaktteilelementes kann die Steckverbindung beziehungsweise der jeweilige Steckverbinderstecker oder Steckverbindergegenstecker weiterverwendet und damit dessen Lebensdauer erheblich gesteigert werden.

Um den im Wesentlichen zweiteiligen Aufbau der Kontaktelemente innerhalb einer gegenüber Umwelteinflüssen abgedichteten Steckverbindung zu realisieren sieht die Erfindung ein mehrstufiges Dichtungssystem vor.

Die erste Dichtungssystemkomponente ist gebildet durch eine Dichtung, welche das erste Kontaktteilelement gegenüber dem Steckverbindersteckergehäuse oder dem Steckverbindergegensteckergehäuse radial abdichtet.

Eine zweite Dichtungssystemkomponente stellt eine Vergussmasse dar, welche in ihrem vor der Aushärtung fließfähigen Aggregatzustand in Steckrichtung hinter dem ersten Kontaktteilelement eingebracht ist und radial sowie axial dichtet. Dadurch wird nicht nur eine neben der ersten Dichtungssystemkomponente zweite Dichtungswirkung erzielt, sondern auch die korrekte Positionierung und Dichtwirkung der ersten Dichtungssystemkomponente durch das Eingießen der Vergußmasse geprüft. Ein weiterer Vorteil der Kombination aus erster und zweiter Dichtungssystemkomponente zur Abdichtung des ersten Kontaktteilelementes gegenüber dem Steckverbindersteckergehäuse oder dem Steckverbindergegensteckergehäuse besteht darin, dass eine Dichtheit des ungesteckten Steckverbindersteckers oder
Steckverbindergegensteckers wenigstens nach IPX7 vorliegt, sodass eine beispielsweise innerhalb des jeweiligen Steckverbindersteckergehäuses oder
Steckverbindergegensteckergehäuses angeordneten Leistungselektronik oder andere gegenüber Umwelteinflüssen empfindliche Bauteile geschützt sind.

Die dritte Dichtungssystemkomponente ist gebildet durch eine umlaufende Dichtung an dem zweiten Kontaktteilelement, welche gegenüber dem Steckverbindersteckergehäuse oder dem Steckverbindergegensteckergehäuse radial abdichtet.

Eine weitere Dichtungssystemkomponente mit Abdichtungsfunktion zwischen dem Steckverbindersteckergehäuse und dem Steckverbindergegensteckergehäuse kann durch eine umlaufende Dichtung mit radialer Dichtwirkung vorgesehen sein.

Die Erfindung wird im Folgenden anhand eines exemplarischen Ausführungsbeispiels in Verbindung mit den Figuren näher erläutert. Dabei zeigen:
- Fig. 1: eine perspektivische Ansicht des Steckverbindersteckers (obere Darstellung) und des Steckverbindergegensteckers (untere Darstellung) der Steckverbindung;
- Fig. 2: die Steckverbindung in nicht zusammengesteckter Situation in verschiedenen Ansichten;
- Fig. 3: die Schnittansicht A-A der Steckverbindung gemäß des Schnittlinienverlaufes der Seitenansicht aus Fig. 2 in nicht zusammengesteckter Situation;
- Fig. 4: die Einzelheit X der Steckverbindung gemäß der Detailansicht aus Fig. 3 in nicht zusammengesteckter Situation.

Figur 1 bildet eine perspektivische Ansicht des Steckverbindersteckers 10 (obere Darstellung) und des Steckverbindergegensteckers 20 (untere Darstellung) der Steckverbindung 1 ab. Für die Darstellung ist ein exemplarisches Ausführungsbeispiel mit jeweils zwei Kontaktelementen 30 gewählt.

Figur 2 zeigt die Steckverbindung 1 in nicht zusammengesteckter Situation in verschiedenen Ansichten - Vorderansicht, Seitenansicht, Draufsicht und Unteransicht.

Figur 3 die Schnittansicht A-A der Steckverbindung 1 gemäß des Schnittlinienverlaufes der Seitenansicht aus Fig. 2 in nicht zusammengesteckter Situation. Die Kontaktelemente 30 sind im Wesentlichen zweiteilig aufgebaut und umfassen jeweils ein erstes Kontaktteilelement 31 und wenigstens ein zweites Kontaktteilelement 32. Das erste Kontaktteilelement 31 ist innerhalb des Steckverbindersteckergehäuses 11 oder des Steckverbindergegensteckergehäuses 21 festgelegt, beispielsweise durch eine Schnappverbindung. Das zweite Kontaktteilelement 32 kann je nach Positionierung in der Steckverbindung 1 als Steckkontaktpin 34 oder als Steckkontaktbuchse 33 ausgebildet sein.

Die Kontaktteilelemente 31, 32 sind lösbar miteinander verbunden. In dem gezeigten Ausführungsbeispiel ist exemplarisch eine Gewindepaarung verwendet, das heißt die Verbindung ist eine Schraubverbindung. Für die Montage zur Herstellung der Verbindung zwischen den Kontaktteilelementen 31, 32 ist es vorteilhaft, wenn das erste Kontaktteilelement 31 mit einer Verdrehsicherung (nicht dargestellt) in dem Steckverbindersteckergehäuse 11 oder dem Steckverbindergegensteckergehäuse 21 festgelegt ist.

Figur 4 umfasst die Einzelheit X der Steckverbindung 1 gemäß der Detailansicht aus Fig. 3 in nicht zusammengesteckter Situation. Um den gezeigten im Wesentlichen zweiteiligen Kontaktelementeaufbau gebildet durch ein erstes Kontaktteilelement 31 und wenigstens ein zweites Kontaktteilelement 32 in abgedichteten Steckverbindern 1 verwenden zu können ist erfindungsgemäß ein mehrstufiges Dichtungssystem 40 vorgesehen.

Die erste Dichtungssystemkomponente 41 ist gebildet durch eine Dichtung, hier ausgeführt als O-Ring, welche das erste Kontaktteilelement 31 gegenüber dem Steckverbindersteckergehäuse 11 radial abdichtet.

In Steckrichtung hinter dem ersten Kontaktteilelement 31 ist in dem Steckverbindersteckergehäuse 11 eine Vergussmasse mit abdichtenden Eigenschaften vorgesehen, welche die zweite Dichtungssystemkomponente 42 darstellt. Diese zweite Dichtungssystemkomponente 42 dichtet das erste Kontaktteilelement 31 gegenüber dem Steckverbindersteckergehäuse 11 axial und radial zusätzlich zur ersten Dichtungssystemkomponente 41 ab und sorgt für eine mediendichte Abdichtung auch dann, wenn die erste Dichtungssystemkomponente 41 undicht wird oder ausfällt.

Die Vergussmasse ist bei der Verarbeitung und damit beim Einbringen in das Steckverbindersteckergehäuse 11 flüssig, fließfähig oder pastös, sodass die Vergussmasse auch in die Spalte zwischen Kontaktteilelement 31 und Steckverbindersteckergehäuse 11 fließt und für eine besonders mediendichte Abdichtung sorgt. Zusätzlich wird durch das Eingießen der Vergussmasse bei dessen Verarbeitung zusätzlich geprüft, ob die erste Dichtungssystemkomponente 41 korrekt sitzt und dichtet, da andernfalls die Vergussmasse dort austreten würde.

Insbesondere wenn die lösbare Verbindung der Kontaktteilelemente 31, 32 durch eine Gewindepaarung gebildet ist, kann eine dritte Dichtungssystemkomponente 43 erforderlich sein, da Gewindepaarungen nicht dichten können. Die dritte Dichtungssystemkomponente 43 ist gebildet durch eine umlaufende Dichtung an dem zweiten Kontaktteilelement 32, welche gegenüber dem Steckverbindersteckergehäuse 11 radial abdichtet. Im gezeigten Ausführungsbeispiel wurde für die dritte Dichtungssystemkomponente 43 ein O-Ring gewählt.

Das Dichtungssystem 40 mit der ersten und zweiten und dritten Dichtungssystemkomponente 41, 42, 43 liefert eine besonders hochwertige Abdichtung des im Wesentlichen zweiteiligen Aufbaus der Kontaktelemente 30 und ist in der Lage, auch im ungesteckten Zustand der Steckverbindung 1 ein Abdichtungsniveau auf IPX7 beispielsweise für innerhalb des Steckverbindersteckergehäuses 11 angeordneten Leistungselektronik oder andere gegenüber Umwelteinflüssen empfindliche Bauteile (nicht dargestellt) zu erreichen.

Weiterhin ist es möglich, das Dichtungssystem 40 mit der ersten und zweiten und dritten Dichtungssystemkomponente 41, 42, 43 durch weitere Dichtungssystemkomponenten zu ergänzen. Beispielsweise kann - wie dargestellt - eine vierte Dichtungssystemkomponente 44 mit Abdichtungsfunktion zwischen dem Steckverbindersteckergehäuse 11 und dem Steckverbindergegensteckergehäuse 21 durch eine umlaufende Dichtung mit radialer Dichtwirkung vorgesehen sein. Die umlaufende Dichtung kann dreilippig ausgeführt sein und erreicht auf diese Weise eine besonders zuverlässige Abdichtung und liefert gleichzeitig einen Form- und Lagetoleranzausgleich von bis zu 3 mm in axialer Richtung.

### Bezugszeichenliste

- 1: Steckverbindung

- 10: Steckverbinderstecker
- 11: Steckverbindersteckergehäuse

- 20: Steckverbindergegenstecker
- 21: Steckverbindergegensteckergehäuse

- 30: Kontaktelement
- 31: erstes Kontaktteilelement
- 32: zweites Kontaktteilelement
- 33: Steckkontaktbuchse
- 34: Steckkontaktpin

- 40: Dichtungssystem
- 41: erste Dichtungssystemkomponente
- 42: zweite Dichtungssystemkomponente
- 43: dritte Dichtungssystemkomponente
- 44: vierte Dichtungssystemkomponente

## Patentansprüche

1. Steckverbindung (1) zur Bereitstellung einer lösbaren, elektrisch leitenden Verbindung, aufweisend einen Steckverbinderstecker (10) mit einem Steckverbindersteckergehäuse (11) und einen Steckverbindergegenstecker (20) mit einem Steckverbindergegensteckergehäuse (21), wobei jeweils wenigstens ein Kontaktelement (30) innerhalb des Steckverbindersteckers (10) und des Steckverbindergegensteckers (20) angeordnet ist, wobei die Steckverbindung (1) gegen äußere Umwelteinflüsse abgedichtet ist, **dadurch gekennzeichnet, dass** das wenigstens eine Kontaktelement (30) im Wesentlichen zweiteilig aufgebaut ist und die Abdichtung gegen äußere Umwelteinflüsse durch ein mehrstufiges Dichtungssystem (40) erfolgt.

2. Steckverbindung (1) gemäß Anspruch 1, **dadurch gekennzeichnet, dass** das wenigstens eine Kontaktelement (30) ein erstes Kontaktteilelement (31) und wenigstens ein zweites Kontaktteilelement (32) aufweist.

3. Steckverbindung (1) gemäß Anspruch 2, **dadurch gekennzeichnet, dass** die Kontaktteilelemente (31, 32) lösbar miteinander verbunden sind.

4. Steckverbindung (1) gemäß Anspruch 3, **dadurch gekennzeichnet, dass** die lösbare Verbindung der Kontaktteilelemente (31, 32) eine Gewindepaarung ist.

5. Steckverbindung (1) gemäß Anspruch 2, **dadurch gekennzeichnet, dass** das erste Kontaktteilelement (31) innerhalb des Steckverbindersteckergehäuses (11) und/oder des Steckverbindergegensteckergehäuses (21) festgelegt ist.

6. Steckverbindung (1) gemäß Anspruch 5, **dadurch gekennzeichnet, dass** das erste Kontaktteilelement (31) verdrehgesichert und/oder lösbar festgelegt ist.

7. Steckverbindung (1) gemäß Anspruch 1, **dadurch gekennzeichnet, dass** das mehrstufige Dichtungssystem (40) durch eine erste Dichtungssystemkomponente (41) und wenigstens eine dritte Dichtungssystemkomponente (43) zur Abdichtung des wenigstens einen Kontaktelementes (30) gebildet ist.

8. Steckverbindung (1) gemäß Anspruch 7, **dadurch gekennzeichnet, dass** die erste und dritte Dichtungssystemkomponente (41, 43) jeweils ein O-Ring ist.

9. Steckverbindung (1) gemäß Anspruch 7, **dadurch gekennzeichnet, dass** das mehrstufige Dichtungssystem (40) durch eine zweite Dichtungssystemkomponente (42) ergänzt ist.

10. Steckverbindung (1) gemäß Anspruch 9, **dadurch gekennzeichnet, dass** die zweite Dichtungssystemkomponente (42) eine Vergussmasse ist.

11. Steckverbindung (1) gemäß Anspruch 7, **dadurch gekennzeichnet, dass** das mehrstufige Dichtungssystem (40) durch eine vierte Dichtungssystemkomponente (44) ergänzt ist.

12. Steckverbindung (1) gemäß Anspruch 11, **dadurch gekennzeichnet, dass** die vierte Dichtungssystemkomponente (44) eine umlaufende Gehäuseabdichtung zwischen dem Steckverbinderstecker (10) und dem Steckverbindergegenstecker (20) ist.
